# EUROPÄISCHE PATENTSCHRIFT

(11) **EP 2 498 228 B1**
(45) Veröffentlichungstag und Bekanntmachung des Hinweises auf die Patenterteilung: **18.05.2016**
(21) Anmeldenummer: 12153566.0
(22) Anmeldetag: 02.02.2012
(51) Int. Cl.: G07D 9/00, G07D 1/00, G07D 11/00

(54) **Versorgungseinrichtung zur Befüllung eines Münzmoduls mit Münzen**
Supply device for filling a coin module with coins
Dispositif d'alimentation destiné au remplissage d'un module de monnaie avec des pièces de monnaie

(30) Priorität: 10.03.2011 DE 102011005373
(43) Veröffentlichungstag der Anmeldung: 12.09.2012
(73) Patentinhaber: Wincor Nixdorf International GmbH, 33106 Paderborn (DE); Crane Payment Innovations GmbH, 21614 Buxtehude (DE)
(72) Erfinder: Starke, Christian, 33098 Paderborn (DE); Neumann, Thorsten, 33106 Paderborn (DE); Grimm, Axel, 32839 Steinheim (DE); Goepel, Stig, 21756 Osten (DE)
(74) Vertreter: Ostermann, Thomas

(56) Entgegenhaltungen:
- EP-A1- 1 939 821
- WO-A2-2007/146705
- US-A1- 2003 079 662
- US-A1- 2006 054 455

## Beschreibung

Die Erfindung betrifft eine Versorgungseinrichtung zur Befüllung eines Münzmoduls mit Münzen nach dem Oberbegriff des Patentanspruchs 1.
Aus der DE 10 2007 002 892 A1 ist bekannt, der Entgegennahme von Münzgeld sowie der Auszahlung von Münzen an einen Kunden dienende Münzmodule, die beispielsweise Bestandteil eines Kassensystems bzw. eines Selbstbedienungsterminals sein können, betreiberseitig mithilfe einer sogenannten Versorgungskassette mit Münzen zu versorgen. Die Versorgungskassette weist einen Münzspeicher zur Bevorratung der Münzen sowie ein Gehäuse mit typischerweise zwei Öffnungen auf. Eine erste Öffnung ist als eine Eingabeöffnung ausgebildet. Sie dient dazu, den Münzspeicher mit Münzen zu befüllen. Die Befüllung der Versorgungskassette findet üblicherweise in einer Münzausgabestation außerhalb der Verkaufsräume statt. Die erste Öffnung wird typischerweise als eine verschließbare Öffnung ausgebildet sein. Eine zweite Öffnung ist als eine Ausgabeöffnung ausgebildet. Sie dient dazu, Münzen aus dem Münzspeicher zu entnehmen. Die Ausgabeöffnung lässt sich nur öffnen, wenn die Versorgungskassette unmittelbar an eine Einfüllöffnung des Münzmoduls angesetzt bzw. mit dem Münzmodul fest verriegelt ist. Die Münzen fallen beim Öffnen der Ausgabeöffnung direkt aus dem Münzspeicher der Versorgungskassette in die beispielsweise trichterförmig ausgebildete Einfüllöffnung des Münzmoduls und werden von dort in einen separaten Münzspeicher des Münzmodul verbracht. In dem Münzspeicher der Versorgungskassette sind die Münzen üblicherweise unsortiert bevorratet. Die Versorgungskassette ist mit einer Münzmischung bestückt, die sich an den typischen Münzbedarf des Münzmoduls orientiert und sicherstellen soll, dass das Münzmodul über eine vorgegebene Zeit autark betrieben werden kann. Dies ist der Fall, wenn zu jedem Zeitpunkt das geforderte Wechselgeld an den Kunden ausgezahlt werden kann.

Eine Übergabe von Münzen von der Vorratsspeicherkammer zu der Bereitstellungsspeicherkammer ist nicht vorgesehen.

Grundsätzlich hat sich die Verwendung von Versorgungskassetten zur Befüllung der Münzmodule mit Münzen bewährt. Jedoch kann mittels einer Versorgungskassette jeweils nur ein einziges Münzmodul befüllt werden, da der Münzspeicher der Versorgungskassette vollständig in das Münzmodul entleert wird. Daher muss für jedes Münzmodul eine separate Versorgungskassette bereitgehalten werden, oder die Versorgungskassette muss wiederholt mit Münzen befüllt werden. Dies ist insbesondere in großen Einzelhandelsunternehmen mit einer Vielzahl von Kassensystemen zeitaufwendig. Darüber hinaus verursacht der Transport der Versorgungskassetten durch die Werttransportunternehmen mithin erhebliche Kosten.

Aus der US 2003/0079662 A1 und der US 2006/0054455 A1 sind Versorgungseinrichtungen bekannt, bei denen eine Schleuseneinheit zwischen einer Versorgungsspeicherkammer und einer Befüllungsspeicherkammer vorgesehen ist. Ein portioniertes Befüllen der Bereitstellungsspeicherkammer ist nicht offenbart.

Aus der WO 2007/146705 A2 ist eine Versorgungseinrichtung zur Befüllung eines Münzmoduls mit Münzen bekannt, die eine Vorratsspeicherkammer und eine Bereitstellungsspeicherkammer aufweist. Diese beiden Kammern sind über eine Schleuseneinheit miteinander gekoppelt. Die Schleuseneinheit umfasst Verstellelemente zum Öffnen oder Schließen einer Durchtrittsöffnung, die in eine Öffnungsstellung, in eine Schließstellung oder in eine die Durchtrittsöffnung aufgrund der klemmenden Anordnung der Münzen verschließenden Zwischenstellung bringbar sind.

Aufgabe der vorliegenden Erfindung ist es daher, eine Versorgungseinrichtung zur Befüllung eines Münzmoduls mit Münzen derart weiterzubilden, dass eine Mehrzahl von Münzmodulen mit einer einzigen Versorgungseinrichtung befüllt werden kann.

Zur Lösung der Aufgabe weist die Erfindung die Merkmale des Patentanspruchs 1 auf.

Nach der Erfindung ist in dem Gehäuse ein Münzspeicher mit zwei Münzspeicherkammern vorgesehen sind, wobei lediglich eine Bereitstellungsspeicherkammer des Münzspeichers in das Münzmodul entleert wird und die in einer Vorratsspeicherkammer des Münzspeichers bevorrateten Münzen während der Befüllung des Münzmoduls in der Versorgungseinrichtung verbleiben. Vorteilhaft können hierdurch mehrere Münzmodule mit einer einzigen Versorgungseinrichtung mit Münzen befüllt werden. Zudem reduziert sich durch die einzige Versorgungseinrichtung der Platzbedarf, wodurch sich beispielsweise die Transportkosten reduzieren.

Die Versorgungseinrichtung wird beim Befüllen eines ersten Münzmoduls nicht mehr vollständig entleert. Um nach dem ersten Münzmodul ein weiteres Münzmodul mit Münzen zu versorgen, können in der Vorratsspeicherkammer bevorratete Münzen in die Bereitstellungsspeicherkammer verbracht werden. Zu diesem Zweck ist zwischen den beiden Münzspeicherkammern eine Schleuseneinheit angeordnet, welche in einer Schließstellung die Kammern voneinander trennt und welche ansonsten eine Durchtrittsöffnung zwischen den Münzspeicherkammern herstellt. Durch die Durchtrittsöffnung können Münzen aus der Vorratsspeicherkammer in die Bereitstellungsspeicherkammer gelangen. Ist die Bereitstellungsspeicherkammer wieder mit Münzen gefüllt, kann ein weiteres Münzmodul bestückt werden.

Nach der Erfindung weist die Schleuseneinheit mindestens ein beweglich in Bezug zum Gehäuse angeordnetes Verstellelement auf. Das Verstellelement verschließt die Durchtrittsöffnung in der Schließstellung vollständig. In einer Öffnungsstellung der Schleuseneinheit ist die Durchtrittsöffnung vollständig freigegeben. In einer Zwischenstellung klemmt das Verstellelement Münzen in der Durchtrittsöffnung. Vorteilhaft kann die Schleuseneinheit durch das Vorsehen des beweglich angeordneten Verstellelements besonders einfach ausgestaltet und beispielsweise aktuatorisch betätigt werden. Das Verstellelement kann so angesteuert werden, dass die Durchtrittsöffnung vollständig verschlossen oder vollständig freigegeben ist. Darüber hinaus kann die Schleuseneinheit in eine Zwischenstellung verbracht werden, in der Münzen in der Durchtrittsöffnung geklemmt sind. In der Schließstellung der Schleuseneinheit sind die Münzspeicherkammern getrennt, und keine Münzen können von der Vorratsspeicherkammer in die Bereitstellungsspeicherkammer gelangen. In der Öffnungsstellung weist die Durchtrittsöffnung ihre maximale Größe auf mit der Folge, dass Münzen von der Vorratsspeicherkammer in die Bereitstellungsspeicherkammer gelangen. In der Zwischenstellung werden in einem Wirkbereich der Schleuseneinheit vorgesehene Münzen von dem wenigstens einen Verstellelement geklemmt, so dass die Durchtrittsöffnung versperrt ist und keine Münzen von der Vorratsspeicherkammer in die Bereitstellungsspeicherkammer gelangen. Insofern wirkt die Schleuseneinheit wie eine Dosiereinrichtung, wobei über die Stellung des Verstellelements sowie die Betätigungsdauer zumindest grob die von der Vorratsspeicherkammer in die Bereitstellungsspeicherkammer verbrachte Münzmenge beeinflusst werden kann. Insbesondere ist es möglich, die Vorratsspeicherkammer nur teilweise zu entleeren und die Bereitstellungsspeicherkammer wiederholt mit Münzen zu befüllen. Hierdurch kann es gelingen, eine Vielzahl von Münzmodulen mit einer einzigen Versorgungseinrichtung zu befüllen.

Nach der Erfindung ist dem Verstellelement der Schleuseneinheit eine Betätigungseinheit zur Verbringung des Verstellelements in die Öffnungsstellung, in die Schließstellung bzw. in die Zwischenstellung zugeordnet. Die Betätigungseinheit lässt sich mittels einer Steuereinheit angesteuern, wobei an dem Gehäuse eine Schnittstellung zur Eingabe von Betätigungsbefehlen an die Steuereinheit vorgesehen sein kann. Vorteilhaft kann durch das Vorsehen einer Betätigungseinheit, einer Steuereinheit und einer Schnittstelle zur Eingabe von Betätigungsbefehlen die Möglichkeit geschaffen werden, vordefinierte Programmroutinen zur Befüllung der Bereitstellungsspeicherkammer mit Münzen auszuführen. Beispielsweise kann ein Öffnungszeitintervall der Schleuseneinheit so gewählt werden, dass der Münzbedarf des nächsten zu befüllenden Münzmoduls in besonders vorteilhafter Weise gedeckt wird. Die Schnittstelle kann beispielsweise manuelle Betätigungselemente aufweisen. Ebenfalls ist möglich, die Schnittstelle als eine elektronische Schnittstelle auszubilden. Beispielsweie können Betätigungsbefehle nach dem Ansetzen der Versorgungseinrichtung an das zu befüllende Münzmodul von dem Münzmodul an die Steuereinheit übertragen werden. Der Betätigungsbefehl kann beispielsweise den Münzbedarf spezifizieren, wobei auf Basis des Münzbedarfs eine zu diesem korrespondierende Programmroutine, welche in der Steuereinheit gespeichert ist, ausgeführt werden kann.

Nach einer Weiterbildung der Erfindung wirkt die Steuereinheit derart mit einer Detektoreinheit zur Erfassung einer Schließstellung des ersten Versschlusselements und einer Schließstellung des zweiten Verschlusselements und mit einer das zweite Versschlusselement in der Schließstellung desselben verriegelnden Verriegelungseinheit zusammen, dass das zweite Verstellelement die Ausgabeöffnung nur in der Schließstellung bzw. der Zwischenstellung der Schleuseneinheit freigibt. Vorteilhaft wird hierdurch vermieden, dass in der Öffnungsstellung der Schleuseneinheit versehentlich alle in der Vorratsspeicherkammer bevorrateten Münzen in das zu befüllende Münzmodul eingefüllt werden. Die Ausgabeöffnung kann lediglich freigegeben werden, wenn die Schleuseneinheit geschlossen ist oder - in der Zwischenstellung - in der Schleuseneinheit geklemmte Münzen die Durchtrittsöffnung versperren. Insofern ist sichergestellt, dass ausschließlich die in der Bereitstellungsspeicherkammer bevorrateten Münzen der Versorgungseinrichtung entnommen werden.

Nach einer Weiterbildung der Erfindung ist die Vorratsspeicherkammer in dem Gehäuse oberhalb der Bereitstellungsspeicherkammer angeordnet. Vorteilhaft gelangen die Münzen durch die vertikale Anordnung der Münzspeicher selbsttätig von der Vorratsspeicherkammer in die Bereitstellungsspeicherkammer.

Weitere Vorteile der Erfindung ergeben sich aus den weiteren Unteransprüchen.

Die Erfindung wird nachfolgend anhand von Zeichnungen näher erläutert.

Es zeigen:
- Figur 1: eine Prinzipdarstellung eines ersten Ausführungsbeispiels der erfindungsgemäßen Versorgungseinrichtung und
- Figur 2: eine Prinzipdarstellung eines zweiten Ausführungsbeispiels der erfindungsgemäßen Versorgungseinrichtung.

Eine erfindungsgemäße Versorgungseinrichtung nach Figur 1 besteht im Wesentlichen aus einem durch eine Vorratsspeicherkammer 1 und eine Bereitstellungsspeicherkammer 2 gebildeten Münzspeicher, aus einem die Vorratsspeicherkammer 1 und die Bereitstellungsspeicherkammer 2 umgebenden Gehäuse 3 mit einer durch ein erstes Verschlusselement 4 verschließbaren Eingabeöffnung 5 und mit einer durch eine zweites Verschlusselement 6 verschließbare Ausgabeöffnung 7 sowie aus einer zwischen der Vorratsspeicherkammer 1 und der Bereitstellungsspeicherkammer 2 angeordneten Schleuseneinheit 8. Das der Eingabeöffnung 5 zugeordnete erste Verschlusselement 4 und das der Ausgabeöffnung 7 zugeordnete zweite Verschlusselement 6 sind auf gegenüberliegenden Außenseiten des Gehäuses 3 angeordnet. Das erste Verschlusselement 4 und das zweite Verschlusselement 6 sind beispielhaft als drehbar an dem Gehäuse 3 gelagerte Verschlussklappen dargestellt.

Durch die Eingabeöffnung 5 können - so die Eingabeöffnung 5 nicht durch das erste Verschlusselement 4 verschlossen ist - Münzen 9 in die Vorratsspeicherkammer 1 der Versorgungseinrichtung eingefüllt werden. Die Ausgabeöffnung 7 dient - wenn sie nicht durch das zweite Verschlusselement 6 verschlossen wird - dazu, Münzen 9 aus der Bereitstellungsspeicherkammer 2 zu entnehmen. Wenigstens einer Öffnung 5, 7 kann eine nicht dargestellte Verriegelungseinheit zugeordnet sein, mittels derer das jeweilige Verschlusselement 4, 6 in einer Schließstellung desselben verriegelt wird.

Die erfindungsgemäße Versorgungseinrichtung kann beispielsweise statt der heute verwendeten Versorgungskassetten genutzt werden, um ein Münzmodul eines Kassensystems, eines Selbstbedienungsterminals oder dergleichen mit Münzen 9 zu bestücken.

Die Vorratsspeicherkammer 1 der Versorgungseinrichtung wird hierzu - üblicherweise in einer speziell gesicherten Münzausgabestation - mit Münzen 9 befüllt. Die Versorgungseinrichtung wird dann an eine Einfüllöffnung eines nicht dargestellten Münzmoduls angesetzt. Ein Teil der in der Vorratsspeicherkammer 1 bevorrateten Münzen 9 gelangt durch die Schleuseneinheit 8 in die Bereitstellungsspeicherkammer 2. Die in der Bereitstellungsspeicherkammer 2 bevorrateten Münzen 9 werden dann in die Einfüllöffnung des Münzmoduls entleert, indem die Ausgabeöffnung 7 der Versorgungseinrichtung freigegeben wird. Aus der Einfüllöffnung des Münzmoduls gelangen die Münzen 9 in einen Münzspeicher des Münzmoduls. In dem Münzspeicher werden die Münzen 9 typischerweise münzsortenrein - etwa in verschiedenen Münzmagazinen - bevorratet.

Die Schleuseneinheit 8 weist zwei in Bezug zu dem Gehäuse 3 beweglich angeordnete Verstellelemente 10, 11 auf. In einer Schließstellung der Schleuseneinheit 8 sind die Vorratsspeicherkammer 1 und die Bereitstellungsspeicherkammer 2 durch die Schleuseneinheit 8 voneinander getrennt. Münzen 9 können nicht von der Vorratsspeicherkammer 1 in die Bereitstellungsspeicherkammer 2 gelangen. In einer Öffnungsstellung der Schleuseneinheit 8 sind die Verstellelemente 10, 11 - wie durch die unterbrochenen Linien dargestellt - gegenüber der Schließstellung geschwenkt angeordnet, und es ist eine Durchtrittsöffnung 12 zwischen der Vorratsspeicherkammer 1 und der Bereitstellungsspeicherkammer 2 gebildet. In der Öffnungsstellung können Münzen 9 durch die Durchtrittsöffnung 12 von der Vorratsspeicherkammer 1 in die Bereitstellungsspeicherkammer 2 gelangen.

In der Öffnungsstellung ist die Durchtrittsöffnung 12 maximal groß. Eine Größe der Durchtrittsöffnung 12 kann verkleinert werden, indem die Schleuseneinheit 8 aus der Öffnungsstellung in die Schließstellung oder in eine Zwischenstellung verbracht wird. In der Zwischenstellung befinden sich die Verstellelemente 10, 11 zwischen der Schließstellung und der Öffnungsstellung mit der Folge, dass die Durchtrittsöffnung 12 in der Zwischenstellung kleiner ist als in der Öffnungsstellung. In der Zwischenstellung können Münzen 9 zwischen den Verstellelementen 10, 11 der Schleuseneinheit 8 eingeklemmt werden. Hierdurch ist die Durchtrittsöffnung 12 versperrt, und keine Münzen 9 gelangen von der Vorratsspeicherkammer 1 in die Bereitstellungsspeicherkammer 2.

Um eine besonders günstige Klemmwirkung zu realisieren, können die Verstellelemente 10, 11 zumindest abschnittsweise aus einem nachgiebigen Material gefertigt sein. Beispielsweise können die Verstellelemente 10, 11 eine gummierte Oberfläche aufweisen. Hierdurch ist ein hoher Reibungskoeffizient zwischen den Münzen 9 und der Oberfläche der Verstellelemente 10, 11 realisiert mit der Folge, dass geklemmte Münzen 9 in der Zwischenstellung sicher in der Schleuseneinheit 8 gehalten werden.

Üblicherweise wird die Vorratsspeicherkammer 1 größer ausgebildet sein als die Bereitstellungsspeicherkammer 2. Indem die Vorratsspeicherkammer 1 größer ist als die Bereitstellungsspeicherkammer 2, können in der Vorratsspeicherkammer 1 mehr Münzen 9 bevorratet werden als in der Bereitstellungsspeicherkammer 2. Hierdurch kann es gelingen, die Bereitstellungsspeicherkammer 2 mit den in der Vorratsspeicherkammer 1 bevorrateten Münzen 9 wiederholt zu befüllen mit der Folge, dass eine Vielzahl von Münzmodulen mit einer einzigen erfindungsgemäßen Versorgungseinrichtung befüllt werden kann, ohne dass die Vorratsspeicherkammer 1 neu gefüllt werden muss.

Die Schleuseneinheit 8 kann mittels einer nicht dargestellten Betätigungseinheit von der Schließstellung in die Öffnungsstellung oder von der Öffungsstellung in die Zwischenstellung verbracht werden. Die Betätigungseinheit dient insbesondere zur automatisierten Betätigung der Verstellelemente 10, 11 und weist beispielsweise einen elektrischen Aktuator auf. Die Betätigungseinheit wird durch eine Steuereinheit angesteuert, welche geeignet ist, über die Schwenkposition der Verstellelemente 10, 11 die Größe der Durchtrittsöffnung 12 und/oder ein Öffnungszeitintervall der Schleuseneinheit 8 zu variieren. Indem die Öffnungsdauer bzw. die Größe der Durchtrittsöffnung 12 mittels der Steuereinheit vorgegeben werden, kann die von der Vorratsspeicherkammer 1 in die Bereitstellungsspeicherkammer 2 überführte Menge an Münzen 9 zumindest grob vorausbestimmt und variiert werden. Vorzugsweise sind die Münzen 9 sowohl in der Vorratsspeicherkammer 1 als auch in der Bereitstellungsspeicherkammer 2 unsortiert bevorratet mit der Folge, dass eine exakte Festlegung der Münzstückelung sowie der Gesamtwert der in der Bereitstellungsspeicherkammer 2 verbrachten Münzen 9 nicht bekannt ist.

Die Versorgungseinrichtung kann zur Eingabe von Bedienbefehlen eine mit der Steuereinheit zusammenwirkende Schnittstelle aufweisen. Die Schnittstelle kann beispielsweise als eine mechanisch bedienbare Schnittstelle mit Bedienelementen (z.B. Drehschalter) ausgebildet sein. Ebenso kann die Schnittstelle als eine elektronische Schnittstelle ausgebildet sein. Über die elektronische Schnittstelle kann die Steuereinheit beispielsweise mit dem Münzmodul kommunizieren.

Die Steuereinheit kann mit einer nicht dargestellten Detektoreinheit zusammenwirken. Die Detektoreinheit erfasst insbesondere eine Schließstellung des ersten Verschlusselements 4 sowie eine Schließstellung des zweiten Verschlusselements 6, wobei das erste Verschlusselement 4 in seiner Schließstellung die Eingabeöffnung 5 und das zweite Verschlusselement 6 in seiner Schließstellung die Ausgabeöffnung 7 verschließt. Durch das Zusammenwirken der Steuereinheit und der Detektoreinheit kann gewährleistet werden, dass die Schleuseneinheit 8 nur betätigt und die Durchtrittsöffnung 12 nur gebildet wird, wenn sowohl das erste Verschlusselement 4 als auch das zweite Verschlusselement 6 die Eingabeöffnung 5 und die Ausgabeöffnung 7 verschließen. Eine dem zweiten Verschlusselement 6 zugeordnete Verriegelungseinheit kann ebenfalls mit der Steuereinheit zusammenwirken, so dass das zweite Verschlusselement 6 die Ausgabeöffnung 7 nur in der Schließstellung beziehungsweise in der Zwischenstellung der Schleuseneinheit 8 freigibt. Hierdurch wird sichergestellt, dass Münzen 9 aus der Vorratsspeicherkammer 1 kann nicht direkt in das zu befüllende Münzmodul gelangen.

Nach einem zweiten Ausführungsbeispiel der Erfindung gemäß Figur 2 weist die Schleuseneinheit 8 durch zwei walzenförmige, um exzentrische Drehachsen 13, 14 drehbar in Bezug zu dem Gehäuse 3 gelagerte Verstellelemente 10, 11 auf. Aufgrund der walzenförmigen Geometrie und der exzentrischen Lagerung der Verstellelemente 10, 11 wird eine vergleichsweise große Durchtrittsöffnung 12 bereits bei geringen Schwenkwinkeln der Verstellelemente 10, 11 realisiert. Das zweite Verschlusselement 6 ist mulden- bzw. ringsegmentartig ausgebildet und um eine weitere Drehachse 15 drehbar gelagert. In der durch durchgezogene Linien dargestellten Schließstellung des zweiten Verschlusselementes 6 sind die in der Bereitstellungsspeicherkammer 2 bevorrateten Münzen 9 in dem muldenartigen Verschlusselement 6 selbst gehalten. Durch Rotation des zweiten Verschlusselementes 6 um die weitere Drehachse 15 wird die Ausgabeöffnung 7 freigegeben, und die in der Bereitstellungsspeicherkammer 2 bereitgestellten Münzen 9 gelangen aus der Bereitstellungsspeicherkammer 2 in das nicht dargestellte Münzmodul. Das Verschlusselement 6 befindet sich dann in seiner - durch unterbrochene Linien dargestellten - Öffnungsstellung.

Gleiche Bauteile und Bauteilfunktionen sind mit den gleichen Bezugszeichen versehen.

Das Befüllen des nicht dargestellten Münzmoduls mit Münzen 9 kann ein- oder mehrstufig erfolgen. Bei der einstufigen Befüllung des Münzmoduls werden die in der Bereitstellungsspeicherkammer 2 bevorrateten Münzen 9 in die Befüllöffnung des Münzmoduls entleert und dann in den Münzspeicher des Münzmoduls verbracht. Demgegenüber wird bei der mehrstufigen Befüllung des Münzmoduls mit Münzen 9 zunächst eine erste Menge von Münzen 9 aus der Vorratsspeicherkammer 1 in die Bereitstellungsspeicherkammer 2 verbracht. Die Bereitstellungsspeicherkammer 2 wird dann in die Befüllöffnung des Münzmoduls entleert. Die in die Befüllöffnung verbrachten Münzen 9 werden in dem Münzmodul gezählt und bevorratet. Durch den Zählvorgang ist exakt bekannt, welchen Wert die eingeschleusten Münzen 9 hatten. Ist dieser Wert geringer als ein Münzbedarf des Münzmoduls, kann der Vorgang wiederholt werden. In diesem Fall wird eine zweite Menge von Münzen 9 aus der Vorratsspeicherkammer 1 in die Bereitstellungsspeicherkammer 2 verbracht. Von dort gelangen sie in die Befüllöffnung des Münzmoduls, werden gezählt und anschließend in den Münzspeicher verbracht. Der Vorgang kann so lange wiederholt werden, bis der Münzbedarf des Münzmoduls vollständig gedeckt ist. Ebenfalls kann der mehrstufige Befüllvorgang genutzt werden, um sicherzustellen, dass von jeder Münzsorte eine Mindestzahl von Münzen 9 in dem Münzmodul bevorratet wird.

## Patentansprüche

1. Versorgungseinrichtung zur Befüllung eines Münzmoduls mit Münzen (9) enthaltend mindestens einen die Münzen (9) aufnehmenden Münzspeicher und enthaltend ein den Münzspeicher umgebendes Gehäuses mit einer über ein erstes Verschlusselement (4) verschließbaren Eingabeöffnung (5) zum Einbringen der Münzen (9) in den Münzspeicher und mit einer über ein zweites Verschlusselement (6) verschließbaren Ausgabeöffnung (7) zum Entnehmen der Münzen (9) aus dem Münzspeicher, dass der Münzspeicher eine Vorratsspeicherkammer (1) für Münzen (9) aufweist, die über die Eingabeöffnung (5) mit Münzen (9) befüllbar ist, dass der Münzspeicher eine Bereitstellungsspeicherkammer (2) für Münzen (9) aufweist, aus der die Münzen (9) über die Ausgabeöffnung (7) entnehmbar sind, und dass zwischen der Vorratsspeicherkammer (1) und der Bereitstellungsspeicherkammer (2) eine Schleuseneinheit (8) vorgesehen ist, wobei in einer Schließstellung derselben die Münzspeicherkammern (1, 2) voneinander getrennt sind und wobei ansonsten die Münzspeicherkammern (1, 2) über eine Durchtrittsöffnung (12) miteinander verbunden sind, dass die Schleuseneinheit (8) mindestens ein beweglich in Bezug zu den Gehäuse (3) angeordneten Verstellelement (10, 11) aufweist, welches in der Schließstellung die Durchtrittsöffnung (12) vollständig verschließt, welches in einer Öffnungsstellung der Schleuseneinheit (8) die Durchtrittsöffnung (12) vollständig freigibt und welches in einer Zwischenstellung Münzen (9) in der Durchtrittsöffnung (12) klemmt, dass dem Verstellelement (10, 11) eine Betätigungseinheit zur Verbringung des Verstellelements (10, 11) in die Öffnungsstellung, in die Schließstellung und/oder in die Zwischenstellung zugeordnet ist, wobei die Betätigungseinheit mit einer Steuereinheit zur Ansteuerung der Betätigungseinheit zusammenwirkt, **dadurch gekennzeichnet, dass** die Betätigungseinheit durch die Steuereinheit so ansteuerbar ist, dass eine Öffnungsdauer und/oder eine Größe der Durchtrittsöffnung (12) des Verstellelementes (10, 11) vorgegeben wird, so dass ein Teil der in der Vorratsspeicherkammer (1) bevorrateten Münzen (9) durch die Schleuseneinheit (8) in die Bereitstellungsspeicherkammer (2) gelangt.

2. Versorgungseinrichtung nach Anspruch 1, **dadurch gekennzeichnet, dass** an dem Gehäuse (3) eine Schnittstelle zur Eingabe von Betätigungsbefehlen an die Steuereinheit vorgesehen ist.

3. Versorgungseinrichtung nach Anspruch 1 oder 2, **dadurch gekennzeichnet, dass** die Steuereinheit derart mit einer Detektoreinheit zur Erfassung einer Schließstellung des ersten Verschlusselements (4) und einer Schließstellung des zweiten Verschlusselements (6) zusammenwirkt, dass die Schleuseneinheit (8) mittels der Betätigungseinheit nur in der Schließstellung des ersten Verschlusselements (4) und in der Schließstellung des zweiten Verschlusselements (6) in die Öffnungsstellung oder in die Zwischenstellung verbringbar ist.

4. Versorgungseinrichtung nach einem der Ansprüche 1 bis 3, **dadurch gekennzeichnet, dass** die Steuereinheit derart mit der Detektoreinheit und mit einer das zweite Verschlusselement in der Schließstellung desselben verriegelnden Verriegelungseinheit zusammenwirkt, dass das zweite Verschlusselement die Ausgabeöffnung (7) nur in der Schließstellung und/oder in der Zwischenstellung der Schleuseneinheit (8) freigibt.

5. Versorgungseinrichtung nach einem der Ansprüche 1 bis 4 **dadurch gekennzeichnet, dass** die Vorratsspeicherkammer (1) in dem Gehäuse (3) oberhalb der Bereitstellungsspeicherkammer (2) und/oder die Eingabeöffnung (5) auf einer der Ausgabeöffnung (7) gegenüberliegenden Seite des Gehäuses (3) angeordnet ist.

6. Versorgungseinrichtung nach einem der Ansprüche 1 bis 5, **dadurch gekennzeichnet, dass** die Vorratsspeicherkammer (1) ein größeres Speichervolumen aufweist als die Bereitstellungsspeicherkammer (2).

## Claims

1. A supply device for filling a coin module with coins (9) containing at least one coin storage means receiving the coins (9) and containing a shell surrounding said coin storage means, the shell being provided with a charge aperture (5) for filling coins (9) into the coin storage means that can be closed off by means of a first closing element (4) and a discharge aperture (7) for removing the coins (9) from said coin storage means that can be closed off by means of a second closing element (6), the coin storage means comprising a stock storage compartment (1) for coins (9) which can be filled with coins (9) via the charge aperture (5), the coin storage means comprising a dispensing storage compartment (2) for coins (9) from which coins (9) can be removed via the discharge aperture (7), and a lock unit (8) being provided between the stock storage compartment (1) and the dispensing storage compartment (2), wherein in the closed position of said lock unit the coin storage compartments (1, 2) are separated from each other and wherein the coin storage compartments (1, 2) are otherwise connected with each other via a passage opening (12), the lock unit (8) comprising at least one adjustment element (10, 11) which is movably arranged with respect to the shell (3), which completely seals the passage opening (12) in the closed position, which completely exposes the passage opening (12) in an open position of the lock unit (8) and which clamps coins (9) in the passage opening (12) in an intermediate position, an actuating unit for moving the adjustment element (10, 11) into the open position, into the closed position and/or into the intermediate position being assigned to the adjustment element (10, 11), wherein the actuating unit interacts with a control unit for controlling the actuating unit, **characterized in that** the actuating unit can be controlled by the control unit such that an opening period and/or a size of the passage opening (12) of the adjustment element (10, 11) is specified, so that some of the coins (9) stockpiled in the stock storage compartment (1) reach the dispensing storage compartment (2) through the lock unit (8).

2. The supply device according to Claim 1, **characterized in that** an interface for inputting actuation commands into the control unit is provided on the shell (3).

3. The supply device according to Claim 1 or 2, **characterized in that** the control unit interacts with a detector unit for recording a closed position of the first closing element (4) and a closed position of the second closing element (6) such that the lock unit (8) can only be brought into the open position or into the intermediate position by means of the actuating unit in the closed position of the first closing element (4) and in the closed position of the second closing element (6).

4. The supply device according to any one of Claims 1 to 3, **characterized in that** the control unit interacts with the detector unit and with a locking unit which locks the second closing element in the closed position of the same such that the second closing element only exposes the discharge aperture (7) in the closed position and/or in the intermediate position of the lock unit (8).

5. The supply device according to any one of Claims 1 to 4, **characterized in that** the stock storage compartment (1) is arranged in the shell (3) above the dispensing storage compartment (2) and/or the charge aperture (5) is arranged on a side of the shell (3) opposite the discharge aperture (7).

6. The supply device according to any one of Claims 1 to 5, **characterized in that** the stock storage compartment (1) comprises a larger storage volume than the dispensing storage compartment (2).

## Revendications

1. Dispositif d'alimentation pour le remplissage d'un module de monnaie avec des pièces de monnaie (9), comprenant au moins un magasin de pièces de monnaie, qui accueille les pièces de monnaie (9), et comprend un carter, qui, entourant le magasin à monnaie, est doté d'une ouverture d'introduction (5), qui, pouvant être fermée par l'intermédiaire d'un premier élément de fermeture (4), est destinée à l'introduction des pièces de monnaie (9) dans le magasin de pièces de monnaie, et d'une ouverture de distribution (7), qui, pouvant être fermée par l'intermédiaire d'un deuxième élément de fermeture (6), est destinée à l'extraction des pièces de monnaie (9) du magasin de pièces de monnaie, sachant que le magasin de pièces de monnaie présente une chambre de stockage (1) pour les pièces de monnaie (9), laquelle peut être remplie avec des pièces de monnaie (9) par l'intermédiaire de l'ouverture d'introduction (5), que le magasin de pièces de monnaie présente une chambre de mise à disposition (2) pour pièces de monnaie (9), de laquelle les pièces de monnaie (9) peuvent être extraites par l'intermédiaire de l'ouverture de distribution (7), et que, entre la chambre de stockage (1) et la chambre de mise à disposition (2), est prévue une unité de sas (8), sachant que, dans une position de fermeture de celle-ci, les chambres de pièces de monnaie (1, 2) sont séparées l'une de l'autre et que, autrement, les chambres de pièces de monnaie (1, 2) sont en communication l'une avec l'autre par l'intermédiaire d'une ouverture de passage (12), l'unité de sas (8) présentant au moins un élément de réglage (10, 11), mobile par rapport au boîtier (3), lequel élément, en position de fermeture, ferme complètement l'ouverture de passage (12) et, en position d'ouverture de l'unité de sas (8), libère complètement l'ouverture de passage (12), et qui, dans une position intermédiaire, coince les pièces de monnaie (9) dans l'ouverture de passage (12), sachant qu'une unité d'actionnement est associée à l'élément de réglage (10, 11) pour amener ledit élément de réglage (10, 11) dans la position d'ouverture, dans la position de fermeture et / ou dans la position intermédiaire, l'unité d'actionnement coopérant avec une unité de commande pour la commande de ladite unité d'actionnement,
**caractérisé en ce que** l'unité d'actionnement peut être commandée par l'unité de commande de manière à prédéterminer une durée d'ouverture et / ou la grandeur de l'ouverture de passage (12) de l'élément de réglage (10, 11), afin qu'une partie des pièces de monnaie (9), stockées dans la chambre de stockage (1), parvienne, par l'intermédiaire de l'unité de sas (8), dans la chambre de mise à disposition (2).

2. Dispositif d'alimentation selon la revendication 1, **caractérisé en ce que**, sur le boîtier (3), est prévue une interface pour l'introduction d'ordres d'actionnement à l'intention de l'unité de commande.

3. Dispositif d'alimentation selon revendication 1 ou 2, **caractérisé en ce que** l'unité de commande coopère avec une unité de détection, qui sert à détecter une position de fermeture du premier élément de fermeture (4) et une position de fermeture du deuxième élément de fermeture (6), de telle manière que l'unité de sas (8) ne soit mise dans la position de fermeture et / ou dans la position intermédiaire, au moyen de l'unité d'actionnement, que dans la position de fermeture du premier élément de fermeture (4) et dans la position de fermeture du deuxième élément de fermeture (6).

4. Dispositif d'alimentation selon l'une des revendications 1 à 3, **caractérisé en ce que** l'unité de commande coopère avec l'unité de détection et avec une unité de verrouillage, qui verrouille le deuxième élément de fermeture dans la position de fermeture de celui-ci, de telle manière que ledit deuxième élément de fermeture ne libère l'ouverture de distribution (7) que dans la position de fermeture et / ou dans la position intermédiaire de l'unité de sas (8).

5. Dispositif d'alimentation selon l'une des revendications 1 à 4, **caractérisé en ce que** la chambre de stockage (1) est disposée dans le boîtier (3), au-dessus de la chambre de mise à disposition (2) et / ou que l'ouverture d'entrée (5) est disposée sur un côté du boîtier (3) opposé à l'ouverture de distribution (7).

6. Dispositif d'alimentation selon l'une des revendications 1 à 5, **caractérisé en ce que** la chambre de stockage (1) présente un plus grand volume de stockage que la chambre de mise à disposition (2).
